# EUROPÄISCHE PATENTSCHRIFT

(11) **EP 0 173 066 B1**
(45) Veröffentlichungstag und Bekanntmachung des Hinweises auf die Patenterteilung: **17.05.1989**
(21) Anmeldenummer: 85109048.0
(22) Anmeldetag: 19.07.1985
(51) Int. Cl.: A47J 39/00

(54) **Vorrichtung zur Wärmebehandlung von Speisen**
Apparatus for heat-processing food
Appareil pour traiter des aliments à la chaleur

(30) Priorität: 03.08.1984 DE 3428648; 21.12.1984 DE 3446863
(43) Veröffentlichungstag der Anmeldung: 05.03.1986
(73) Patentinhaber: LechMetall Landsberg GmbH, D-86899 Landsberg (DE)
(72) Erfinder: Meister, Siegfried, D-8910 Landsberg a. Lech (DE)
(74) Vertreter: Goddar, Heinz J., Dr.

(56) Entgegenhaltungen:
- DE-A- 2 659 865
- GB-A- 1 429 482
- US-A- 3 521 032
- US-A- 3 672 908

## Beschreibung

Die Erfindung betrifft eine Vorrichtung zur Wärmebehandlung von Speisen mit einem durch Begrenzungswände, einem Boden und einer Decke begrenzten Garraum, in den eine mit Sprühdosen versehene und ein Ventil aufweisende Wasserleitung führt, wie sie aus der US-A 3 672 908 bekannt ist.

Bei der vorbekannten Vorrichtung sind die Sprühdüsen direkt auf die wärmezubehandelnde Speise ausgerichtet und dienen dazu, diese durch Aufgabe von kaltem Wasser ständig zu kühlen.

Weiter wird auf die DE-U 8131 827 hingewiesen.

Der Erfindung liegt die Aufgabe zugrunde, eine Vorrichtung zur Wärmebehandlung von Speisen zu schaffen, die neben dem Betrieb mit umgewälzter Heißluft auch einen Dampfbetrieb ermöglicht, wobei die Umschaltung von Heißluft- auf Dampfbetrieb ohne unnötigen Energieverlust bewirkt wird.

Erfindungsgemäß wird diese Aufgabe dadurch gelöst, daß die Sprühdüsen auf die Begrenzungswände bzw. die Decken gerichtet sind und daß ein außerhalb des Garraumes angeordneter Boiler und ein von dem Boiler in den Garraum führendes Dampfzufuhrrohr vorgesehen sind.

Weiter wird die Vorsehung eines in einem an den Garraum angrenzenden Vorraum angeordnetes Gebläse vorgeschlagen.

Ein bevorzugtes Ausführungsbeispiel der Erfindung zeichnet sich dadurch aus, daß das Dampfzufuhrrohr oberhalb des Gebläses in den Vorraum mündet.

Die Erfindung wird im folgenden anhand einer Zeichnung erläutert. Dabei zeigt:
Fig. 1 eine schematische perspektivische Darstellung einer mit den Merkmalen der Erfindung ausgerüsteten Vorrichtung;
Fig. 2 eine schematische Darstellung des Garraumes gern. Fig. 1 und
Fig. 3 ein Schaltungsdiagramm aus der Steuerung der Vorrichtung gern. Fig. 1.

Dargestellt und beschrieben ist eine Vorrichtung 1 zur Wärmebehandlung von Speisen bzw. Gargut allgemein. Wie in Fig. 1 zu erkennen ist, weist die Vorrichtung 1 einen Garraum 12 auf, der mittels einer Garraumtür 10 zugänglich ist. In dem Garraum 12 können Speisen oder sonstiges Gargut auf sogenannten Hordengestellen zur Wärmebehandlung eingebracht werden. Seitlich zu der Garraumtür 10 sind auf der Vorderseite 14 der dargestellten Vorrichtung 1, die auch als Combi-Dämpfer bezeichnet werden kann, mehrere Bedienungsorgane und Anzeigefelder vorgesehen, von denen der Betriebsart-Wahlschalter 16 besonders bezeichnet ist. Hinter den Anzeigefeldern 17, 18, 19 sind Lampen bzw. Leuchtdioden angeordnet, die bei bestimmten Betriebsphasen der Vorrichtung 1 in noch zu erläuternder Weise aufleuchten. Rückwärtig zu den Bedienungsorganen und dem bis zur Garraumtür 10 anschließenden Teil 13 der Vorderseite 14 der Vorrichtung 1 ist ein Betriebsteil der Vorrichtung 1 untergebracht.

Der Betriebsteil weist hinter einer Trennwand 22 (vgl. Fig. 2) einen Boiler 24 auf, in welchem eine Boilerheizung 26 angeordnet ist. Vom oberen Teil des Boilers 24 führt ein Dampfzufuhrrohr 28 durch die Trennwand 22 in das Innere eines Vorraumes 30, der ein Gebläse 32 sowie eine das Gebläse umgebende elektrische Heizung bzw. Heizspirale 34 aufweist. Zum Garraum 12 hin ist der Vorraum 30 durch eine Blechwand 36 abgegrenzt, die im übrigen einen Einbau in dem weiter oben bezeichneten Sinne darstellt, die zu den Seitenwänden, also zum Boden 38 und zur Decke 40 des Garraumes 12 hin mit Abstand angeordnet ist, und die weiterhin eine mittige Ansaugöffnung 42 aufweist.

Ein Dampfzufuhrrohr 28 mündet oberhalb des Gebläses 32 und der Heizung 34 in den Vorraum 30.

Unterhalb der Decke 40 des Garraumes 12 ist im Vorraum 30 ein Temperaturfühler 44 an der Decke 40 befestigt.

In dem Boiler 24 ist weiterhin ein im Ganzen mit 46 bezeichneter Wasserstands-Schalter befestigt. Der Wasserstands-Schalter 46 besteht aus einem langgestreckten Rohr 48, dessen Längsrichtung sich senkrecht zur Wasseroberfläche 47 des im Boiler 24 enthaltenen Wassers 49 erstreckt. In dem Rohr 48 ist in nicht dargestellter Weise ein oberer Reed-Kontakt der etwa bei dem höchsten im Boiler 24 erwünschten Wasserstand liegt. In dem Rohr 48 ist ferner ein unterer Reed-Kontakt in einer Höhe befestigt, deren Unterschreiten durch die Wasseroberfläche 47 zu. einer Gefährdung der in Betrieb befindlichen Boilerheizung 26 mangels ausreichendem Wasserstand im Boiler 24 führen würde.

Längs des Rohres 48 reitet ein Schwimmer 50, der bspw. aus einer Hohlkugel bestehen kann, welche von einem das Rohr 48 umfassenden Rohr axial durchsetzt ist. In dem Schwimmer 50 ist ein Dauermagnet von solcher Stärke befestigt, daß dessen Feldstärke einen der beiden Reed-Kontakte öffnet, wenn sich der Schwimmer dem jeweiligen Reed-Kontakt gegenüber am Rohr 48 befindet. Die beiden Pole des unteren und oberen Reed-Kontaktes sind über eine elektrische Leitung 52 mit der Steuerung 60 der Vorrichtung 1 verbunden. Die Steuerschaltung 60 versorgt über eine Zuleitung 61 und eine weitere Leitung 62 die Boiler-Heizung 26 mit dem erforderlichen Strom. Eine weitere zweiadrige Leitung 54 führt von der Steuerung 60 zu der hinter dem Feld 18 angeordneten Leuchte. Eine andere elektrische zweiadrige Leitung 56 führt von der Steuerung 60 zu der hinter dem Feld 17 angeordneten Leuchte. Darüber hinaus führt noch eine zweiadrige Leitung 58 aus der Steuerung 60 zu dem Temperaturfühler 44.

In der Decke des Garraumes 12 sowie des Vorraumes 30 sind bei dem Ausführungsbeispiel gemäß Fig. 2 mehrere Sprühdüsen 64, 66, 68, 70 befestigt, die an eine gemeinsame Wasserleitung 72 angeschlossen sind. Die Wasserleitung 72 enthält ein von einer Magnetspule 78 betätigtes Ventil 74, das auf der Aufstromseite mit einer Wasserzulaufleitung 76 verbunden ist. Die Magnetspule 78 ist über eine Steuerleitung 82 mit der Steuerung 60 verbunden. Die Sprühdüsen 64, 66, 68, 70 sind auf die Wände 22 sowie 36 und 41 und 43 sowie die Decke 40 des Garraumes gerichtet und beregnen diese bei geöffnetem Ventil mit aus der Leitung 76 herausgeführtem Wasser. Sie bilden die als Ganzes mit 96 bezeichnete Sprüheinrichtung der Vorrichtung 1.

Die Betriebsweise des in Fig. 2 dargestellten Ausführungsbeispieles, die jedoch im Prinzip in gleicher Weise bei den noch weiter unten geschilderten Ausführungsbeispielen verwirklichbar ist, sei anhand des in Fig. 3 dargestellten Schaltungsdiagramms erläutert, das einen Ausschnitt aus der Steuerung 60 wiedergibt. Bei an eine Stromversorgung angeschlossener Vorrichtung 1 besteht zwischen den elektrischen Leitungen 80 und 90 eine elektrische Spannung. Wenn die Garraumtür 10, wie in Fig. 1 dargestellt, geschlossen ist, ist der Türschalter T geschlossen. Wenn weiter auch der Wählschalter 16 auf der Betriebsart "Dämpfer" steht, ist gleichfalls der Schalter 17 geschlossen. Der weitere Betrieb der Vorrichtung 1 bzw. des Dämpfers hängt dann von der Stellung des Schaltarmes 83 des Temperaturfühlers 44 ab. Wenn die vom Temperaturfühler 44 erfaßte Temperatur unterhalb von bspw. 110_{°}C liegt, nimmt der Schaltarm 83 die in Fig. 3 dargestellte Stellung ein, bei der er die elektrische Leitung 84 mit der Leitung 80 leitend verbindet (die Schalter T und 17 sind geschlossen).

Es sei angenommen, daß sich im Boiler 24 soviel Wasser 49 befindet, daß der Schwimmer 50 sich zwischen oberem und unterem Reed-Kontakt befindet, also beide Reed-Kontakte geschlossen sind. Der obere Reed-Kontakt ist in Fig. 3 mit OR und der untere Reed-Kontakt mit UR bezeichnet. Über den Arbeits-Kontakt K6 des bei geöffnetem OR stromlosen Relais K6 wird das Magnetventil B1 geöffnet, so daß die Wasserzufuhr unterbrochen wird. Bei geschlossenem UR wird über das Relais K5 die Leitung 85 mit 87 verbunden, so daß das Relais K3 stromdurchflossen ist und der Arbeitskontakt K3 schließt, wodurch die Boiler-Heizung 26 über die Leitung 84 und 90 Strom erhält. Daraufhin wird im Boiler 24 Strom erzeugt.

Liegt im Wasserzulauf des Boilers 24 eine Störung etwa dergestalt vor, daß der Wasserhahn des Wasserzulaufs geschlossen ist, der Boiler 24 trotz geöffnetem Ventil B1 also keinen Wassernachschub erhält, sinkt bei fortgesetzter Dampferzeugung der Wasserspiegel 47 soweit ab, bis der Schwimmer 50 den unteren Reed-Kontakt UR öffnet. Daraufhin wird das Relais K5 spannungslos, so daß der Schaltarm 85 des Umschalters K5 die Leitung 84 nunmehr mit der Leitung 89 verbindet. Bei dann stromlosem Relais K3 fällt der Arbeits- kontakt K3 ab, so daß die Boiler-Heizung 26 keinen Strom mehr erhält. Die Leitung 84 führt bei der zuletzt beschriebenen Stellung des Schaltarms 85 über die Leitung 89 eine Spannung an einen Blinkgeber K8, der der nachgeschalteten Leuchte 92, die hinter dem Fenster 18 angeordnet ist, optische Blinkzeichen gibt. Auf dem Fenster 18 kann ein Symbol aufgedruckt sein, das den Wassermangel anzeigt. Auf diese Weise wird verhindert, daß die Boiler-Heizung 26 "Trocken geht" und dadurch Schaden nimmt, so daß dann nicht mehr gedämpft wird.

Die Vorrichtung 1 nimmt eine andere Betriebsphase ein, wenn bei geschlossenen Schaltern T und 17 der Temperaturfühler 44 im Garraum eine Temperatur oberhalb etwa 110_{°}C feststellt. In diesem Fall verbindet der Schaltarm 83 die Leitung 80 mit der Leitung 86. Über die Leitung 86 gelangt dann Spannung an den Blinkgeber K9, der die hinter dem Feld 17 angeordnete Leuchte 94 zum Blinken bringt. Auf dem Feld 17 kann ein Symbol aufgedruckt sein, das als Warnung vor dem Einbringen von Speisen in den Garraum 12 wegen dort herrschender zu hoher Temperatur verstanden wird.

Gleichzeitig erhält die Sprüheinrichtung 96 über die Leitung 86 Strom, d.h. die Steuerung 60 gibt über die Steuerleitung 82 ein die Spule 78 betätigendes Signal, so daß das Ventil 74 öffnet und die erwähnten Wände des Garraumes 12 beregnet werden. Dies führt dazu, daß binnen kurzem sich die Temperatur innerhalb des Garraumes 12 soweit senkt, daß der Temperaturfühler 44 seinen Schaltarm 83 umlegt, wodurch die Leitung 80 mit der Leitung 84 elektrisch verbunden ist und die Betriebsart "Dämpfer" von der Vorrichtung 1 realisiert werden kann.

Wenn der Wasserspiegel 47 im Boiler 24 so hoch steigt, daß der Schwimmer 50 den oberen Reed-Kontakt OR öffnet, erhält das Relais K6 keinen Strom, woraufhin der Arbeits-Kontakt K6 öffnet und das Ventil B1 schließt.

Nicht dargestellt ist die Betriebsart "Combi-Dämpfer" bei der die Speisen im Garraum sowohl mit Dampf wie auch mit Heißluft behandelt werden. Es liegt im Rahmen der hier beschriebenen Erfindung, den Wasserstandsschalter 46 zusätzlich an einen weiteren Steuerkreis anzuschließen, der die Betriebsart "Combi-Dämpfen" auslöst. Dadurch wird erreicht, daß die Anzeige nicht ausreichenden Wasserstandes stets dann erfolgt, wenn im Boiler 24 Dampf erzeugt werden soll, sei es für den reinen Dämpfbetrieb oder für die Betriebsart "Combi-Dämpfen".

Wie sich aus Vorstehendem ergibt, ist eine derartige, erfindungsgemäß ausgestaltete Vorrichtung 1 in einem Verfahren betreibbar, bei dem der erhitzte Garraum 12 vor dem Einbringen neuen Gargutes zumindest teilweise aktiv gekühlt wird, nämlich durch die automatische Betätigung der Sprüheinrichtung 96 bei Temperaturen im Garraum 12 oberhalb etwa 110_{°}C.

## Patentansprüche

1. Vorrichtung zur Wärmebehandlung von Speisen, mit einer durch Begrenzungswände (22, 41, 43), einem Boden (38) und einer Decke (40) begrenzten Garraum (12), in den eine mit Sprühdüsen versehene und ein Ventil (74) aufweisende Wasserleitung (72) führt, dadurch gekennzeichnet, daß die Sprühdüsen (64, 66, 68, 70) auf die Begrenzungswände (22, 41, 43) bzw. die Decken (40) gerichtet sind und daß ein außerhalb des Garraums angeordneter Boiler (24) und ein von dem Boiler (24) in den Garraum (12) führendes Dampfzufuhrrohr (28) vorgesehen sind.

2. Vorrichtung nach Anspruch 1, gekennzeichnet durch ein in einem an den Garraum (12) angrenzenden Vorraum (30) angeordnetes Gebläse (32).

3. Vorrichtung nach Anspruch 2, dadurch gekennzeichnet, daß das Dampfzufuhrrohr (28) oberhalb des Gebläses (32) in den Vorraum (30) mündet.

## Claims

1. Apparatus for the heat-treatment of foods, comprising a cooking chamber (12) defined by boundary walls (22, 41, 43), a base (38) and a top (40), into which chamber there leads a water pipe (72) provided with spray nozzles and having a valve (74), characterised in that the spray nozzles (64, 66, 68, 70) are directed at the boundary walls (22, 41, 43) and the top (40) and in that a boiler (24) is provided outside the cooking chamber and a steam supply pipe (28) is provided which leads from the boiler (24) into the cooking chamber (12).

2. Apparatus according to claim 1, characterised by a fan (32) disposed in an antechamber (30) adjoining the cooking chamber (12).

3. Apparatus according to claim 2, characterised in that the steam supply pipe (28) leads into the antechamber (30) above the fan (32).

## Revendications

1. Appareil pour le traitement thermique d'aliments, comportant une chambre de traitement (12) délimitée par des parois de côté (22, 41, 43) un fond (38) et un dessus (40), dans laquelle débouche une conduite d'eau (72) munie de buses de pulvérisation et possédant un robinet (74), caractérisé par le fait que les buses de pulvérisation (64, 66, 68, 70) sont dirigées sur les parois de côté (22, 41, 43) ou le dessus (40) et que sont prévus un chauffe-eau (24) situé à l'extérieur de la chambre de traitement et un conduit d'amenée de vapeur (28) menant du chauffe-eau (24) à la chambre de traitement (12).

2. Appareil selon la revendication 1, caractérisé par une soufflante (32) située dans un espace (30) adjacent à la chambre de traitement (12).

3. Appareil selon la revendication 2, caractérisé par le fait que le conduit d'amenée de vapeur (28) débouche dans l'espace (30) au-dessus de la soufflante (32).
